# EUROPÄISCHE PATENTSCHRIFT

(11) **EP 0 962 566 B1**
(45) Veröffentlichungstag und Bekanntmachung des Hinweises auf die Patenterteilung: **29.10.2003**
(21) Anmeldenummer: 99109509.2
(22) Anmeldetag: 12.05.1999
(51) Int. Cl.: D03D 47/34

(54) **Verfahren zum Überwachen des Schussfadenfreigabe- und Stoppvorganges an Vorspulgeräten für Webmaschine**
Method for controlling weft releasing and stopping operation on yarn storage devices in looms
Procédé pour contrôler l'opération de libération et d'arrêt du fil de trame sur les dispositifs de stockage de fil dans les métiers à tisser

(30) Priorität: 02.06.1998 DE 19824613
(43) Veröffentlichungstag der Anmeldung: 08.12.1999
(73) Patentinhaber: LINDAUER DORNIER GESELLSCHAFT M.B.H, 88129 Lindau (DE)
(72) Erfinder: Wahhoud, Adnan Dr., 88131 Lindau (DE); Teufel, Dieter, 88085 Langenargen (DE)

(56) Entgegenhaltungen:
- EP-A- 0 494 050
- EP-A- 0 522 846
- DE-A- 4 026 434
- US-A- 4 673 004
- US-A- 5 548 210
- US-A- 5 787 937

## Beschreibung

Die Erfindung betrifft ein Verfahren zum Überwachen des Schussfadenfreigabe- und Stoppvorganges an Vorspulgeräten, die insbesondere mit Luftdüsenwebmaschinen in Wirkverbindung stehen.

Bekannt ist, dass moderne, schnell laufende Luftdüsenwebmaschinen mit sogenannten Vorspulgeräten in Verbindung stehen, durch die, entsprechend der Schussfadeneintragsleistung der Webmaschine, die Schussfäden in vorbestimmten Längen freigegeben werden.
Dem Freigeben einer definierten Schussfadenlänge folgt steuerungstechnisch das Stoppen der freigegebenen Schussfadenlänge.
Der auf einer Trommel des Vorspulgerätes aufgewickelte Schussfaden wird dabei abzugsseitig der Trommel von einem sogenannten Fadenstopper im Sinne einer Klemme gehalten.
Im Prozess des Schussfadeneintragens sind die Hauptdüse der Luftdüsenwebmaschine und das Vorspulgerät derart elektrisch angesteuert, dass der Fadenstopper des Vorspulgerätes die Schussfadenlänge synchron mit der elektrischen Ansteuerung des elektromagnetischen Steuerventils der Hauptdüse freigibt und der Fadenstopper am Ende des Schussfadeneintragprozesses die Schussfadenfreigabe blockiert. Dadurch wird erreicht, dass nur die Schussfadenlänge von dem Vorspulgerät freigegeben wird, die der notwendigen Schussfaden-Eintragslänge entspricht. Diese notwendige bzw. definierte Schussfadenlänge wird dabei dadurch erreicht, dass die Trommel des Vorspulgerätes im Durchmesser verstellbar ist und so eine ganzzahlige Anzahl von Windungen aufnimmt und freigibt, die der Schussfadeneintragslänge entspricht.
Bekannte Ausführungen von Vorspulgeräten besitzen wenigstens einen Fadenstopper, der radial zum Trommeldurchmesser bewegbar ist und dabei den Schussfaden freigibt oder stoppt.
Gemäss EP 0 544 730 B1 wird die wenigstens eine Stoppereinrichtung elektromagnetisch direkt betätigt oder auch indirekt im Zusammenhang mit dem Schalten eines elektromagnetisch betätigbaren Ventils der Hauptdüse betätigt.
Die synchrone Betriebsweise der elktromagnetischen Stoppereinrichtung des Vorspulgerätes und des Magnetventils der Hauptdüse einer Luftdüsenwebmaschine setzt voraus, wie aus der EP 0 544 730 B 1 hervorgeht, dass sowohl die Zeitpunkte zur Freigabe und zum Stoppen des Schussfadens als auch die Funktionszeiten der Hauptdüse in Übereinstimmung sind oder sich in vertretbaren Grenzen bewegen. Ob im Laufe des Webbetriebes die notwendigen Voraussetzungen der synchronen Betriebsweise weiter bestehen, unterliegen nach dem Stand der Technik keiner Überwachung.
Zum Beispiel in dem Fall, dass der Stopper des Vorspulgerätes den Schussfaden zu einem Zeitpunkt freigibt, der wenige Millisekunden nach dem Funktionszeitpunkt für den Schussfadeneintrag der Hauptdüse liegt, wird der Schussfaden zwischen dem Vorspulgerät und der Hauptdüse einer relativ hohen Fadenzugkraft ausgesetzt. Diese Fadenzugkraft kann je nach Garnparameter, wie z.B. Zugfestigkeit, unmittelbar während der vorgenannten relativ kurzen Zeitspanne oder beim weiteren Verlauf des Schussfadeneintragprozesses zu einem sogenannten Schussfadenbruch führen.
Ohne eine vergleichende Überwachung der Funktionszeiten der Stoppereinrichtung des Vorspulgerätes, also der Zeitpunkte; zu denen der Stopper den Schussfaden freigeben und stoppen muss, und des Funktionszeitpunktes der Hauptblasdüse, also des Zeitpunktes, an dem der Schussfadeneintrag erfolgt, ist ein direktes Erkennen der Ursache eines Schussfadenbruchs nicht möglich.
Auch ein Stoppen des Schussfadens zu einem Zeitpunkt, der nach dem steuerungsseitig vorgegebenen Stoppzeitpunkt liegt, führt zu Produktionsstörungen, weil von der Trommel des Vorspulgerätes eine weitere ganzzahlige Fadenwindung abgegeben wird, die für den Schussfadeneintrag zunächst nicht benötigt wird.
Die Produktionsstörung kann hier im Bilden von Schussfadenschlingen liegen, die ebenfalls Ursache von Schussfadenbrüchen sein können.

Aus der DE 196 02 513 C1 ist ein Verfahren zum Überwachen der Funktionstüchtigkeit elektrisch ansteuerbarer Magnetventile in Webmaschinen bekannt.
Hintergrund der Erfindung ist, dass frühzeitig ein möglicher Ausfall der in Webmaschinen verwendeten pneumatisch betriebenen und elektrisch ansteuerbaren Hilfsaggregate erkannt werden kann.
Bei der Lösung der Aufgabe ist man von der allgemeinen Kenntnis ausgegangen, dass alle elektromagnetischen Systeme, so auch elektrisch angesteuerte Magnetventile, einen charakteristischen Kurvenverlauf des Steuerstromes (I) über die Zeit (t) aufweisen.
Die besondere Charakteristik des Steuerstromes (I) über die Zeit (t) stellt sich im aufsteigenden Teil einer Kurve als kurzzeitiger Stromeinbruch dar.
Dieser Stromeinbruch ergibt sich regelmäßig, wenn der Magnetkreis bei einem Elektromagnetsystem geschlossen wird.

Vor diesem Hintergrund ist es Aufgabe der Erfindung, die Ist-Schaltzeiten der Stoppereinrichtung eines mit einer Webmaschine wirkverbundenen Vorspulgerätes im Hinblick auf unzulässige Abweichungen gegenüber Soll-Schaltzeiten zu überwachen.

Erfindungsgemäß wird die Aufgabe durch die Anwendung der an sich bekannten Verfahrensschritte gem. der Erfindung nach der DE 196 02 513 C1 gelöst.
Danach wird nun auch bei elektrischer Ansteuerung der elektromagnetischen Stoppereinrichtung eines Vorspulgerätes der charakteristische Stromverlauf einer aus einer Spule, eines federbelasteten Stoppers und eines ersten und zweiten Positionssignalgebers für den Stopper bestehenden Einrichtung erfasst.
Erfindungswesentlich ist danach, dass der kurzzeitige Einbruch des Steuerstromes, der sich regelmäßig ergibt, wenn der Magnetkreis bei einem elektromagnetisch betriebenen System geschlossen wird, im aufsteigenden Teil einer Kurve über die Zeit messtechnisch erfasst und in einem Diagramm dargestellt wird.

Das Auftreten dieses kurzzeitigen Stromeinbruchs zum Zeitpunkt der Ansteuerung tₑᵢₙ wird mit Δ t₁ als Sollwert vorgegeben und mit einem ermittelten Istwert Δ t_{1'} verglichen. Für den Fall, dass der ermittelte Istwert Δ t_{1'} außerhalb des vorgegebenen Zeitpunktes Δ t₁ (Sollwert) oder eines vorgegebenen Zeitfensters (Sollwertbereich) liegt, wird eine Fehlermeldung in der Steuerung der Webmaschine generiert, die zum Unterbrechen des Webprozesses führt.
Wenn mehrmals hintereinander die gleiche Abweichung vom vorgegebenen Sollwert oder Sollwertbereich auftritt, kann erfindungsgemäß ein Verlegen des Ansteuerzeitpunktes der Stoppereinrichtung im Sinne einer zeitlichen Vorverlegung oder Verzögerung erfolgen.

Erfolgt die Freigabe des Schussfadens durch die Stoppereinrichtung elektromagnetisch mit federbelastetem Stopper, so wird in Ausgestaltung der Erfindung zur Kontrolle der Stoppfunktion ein Weg- oder Positionssignal generiert. Dafür kommen z.B. als Mittel Lichtschranken, Initiatoren, Hallsensoren und dgl. in Frage.

Bei Verwendung eines Umkehrhubmagneten z.B. tritt das charakteristische Merkmal des kurzzeitigen Einbruchs des Steuerstroms (I) sowohl bei dem Freigeben als auch beim Stoppen des Schussfadens durch den Fadenstopper auf.
Erfindungsgemäß kann nun in weiterer Ausgestaltung der Erfindung wahlweise das erste oder zweite charakteristische Merkmal zur Schaltzeitüberwachung der Stoppereinrichtung verwendet werden.

Die Erfindung wird anhand eines Ausführungsbeispiels näher erläutert.

In den Zeichnungen zeigen:
- Figur 1: ein Diagramm mit dem Verlauf des Steuerstroms (I) eines elektrisch angesteuerten elektromagnetischen Systems über die Ansteuerzeit (t),
- Figur 2: ein Blockschaltbild, nach welchem die Messwerte und/oder der Steuerstromverlauf erfasst und verglichen wird,
- Figur 3: ein Vorspulgerät in schematischer Darstellung mit der Stoppereinrichtung.

Im Diagramm gemäß Figur 1 ist auf der Ordinate der Steuerstrom I und auf der Abszisse die Zeit t des wirksamen Steuerstroms einer an eine Gleichstromquelle VDC angeschlossenen Stoppereinrichtung bzw. einer nicht dargestellten Fadenbremseinrichtung eines Vorspulgerätes 1 gemäß Figur 3 aufgetragen.
Der Stromverlauf in einem elektromagnetischen System, wie es die Stopper- oder die Fadenbremseinrichtung darstellt, ist bekannt.
Demnach ist auch bekannt, dass sich im aufsteigenden Teil 1a der Stromverlaufskurve 1 ein kurzzeitiger Stromeinbruch nach dem Ansteuern tₑᵢₙ der Stopper- oder Fadenbremseinrichtung zu einem Zeitpunkt Δt₁ als charakteristisches Merkmal 2 einer solchen Kurve 1 ergibt.
Dieses charakteristische Merkmal 2 tritt auf, wenn sich der Magnetkreis der aus wenigstens der Spule 7 und dem Stopper 4 bestehenden Stoppereinrichtung oder der Magnetkreis der nicht dargestellten Fadenbremseinrichtung schließt.

Bei Vorspulgeräten, die mit wenigstens einer elektromagnetisch wirkenden Stoppereinrichtung und mit einer elektromagnetischen Fadenbremseinrichtung ausgerüstet sind und die in Webmaschinen, insbesondere in Luftdüsenwebmaschinen Anwendung finden, ist beim Ansteuern der Stoppereinrichtung oder der Fadenbremseinrichtung das Auftreten des charakteristischen Merkmals 2' zu einem Zeitpunkt Δt_{1'}, dessen Abweichung in Zeit und Größe gegenüber einem charakteristischen Merkmal 2 zu einem Zeitpunkt Δt₁ oder das Ausbleiben des charakteristischen Merkmals 2 ein Indikator für die Funktionstüchtigkeit der erwähnten Einrichtungen eines Vorspulgerätes oder ein Indikator für einen schädliche Asynchronität im Zusammenspiel zwischen dem Schusseintragssystem der Webmaschine und dem Vorspulgerät 3.

Das charakteristische Merkmal 2 bei Δt₁ der Kurve 1 gemäß Figur 1 wird z.B. durch eine Spitzenwertdetektion überwacht. Das Detektionssignal wird an eine an sich bekannte Messschaltung 10 weiter geleitet, siehe auch Figur 2.
Das charakteristische Merkmal 2 bei Δt₁ stellt sich beim Ansteuern (Einschalten) jeder Stoppereinrichtung oder jeder Fadenbremse durch hier nicht näher genannte Mittel einer Webmaschinensteuerung dar.

Bleibt das charakteristische Merkmal 2 während des Ansteuerns im Webprozess aus oder wird über die Messwertschaltung 10, Messwertaufnehmer 11 und Referenzwertaufnehmer 12 mittels des Vergleichers 13 z.B. eine Zeitdifferenz zwischen dem als Referenzwert Δt₁ (Sollwert) abgelegten und dem gemessenen Δt_{1'} (Istwert) festgestellt, die außerhalb eines Toleranzbereiches liegt, erhält die betreffende Steuereinrichtung der Webmaschine ein Signal, das entweder das Ausbleiben des charakteristischen Merkmals 2 im Steuerstrom 1 der Stoppereinrichtung oder der Fadenbremseinrichtung anzeigt und/oder ein Unterbrechen des Webprozesses auslöst.

Auf der Abszisse gemäß Figur 1 ist beispielhaft ein gemessener Istwert Δt_{1'} für das Auftreten des charakteristischen Merkmals 2' dargestellt. Diese Ist-Zeitdauer Δt_{1'} und/oder die Ist-Steuerstromkurve 1' wird als Messwert erfasst. Diese Messwerte werden mit den Referenzwerten in dem Vergleicher 13 gemäß Figur 2 verglichen.
In Abhängigkeit von der Größe eines aus den Zeiten Δt₁ und Δt_{1'} ermittelten Differenzwertes und/oder eine sich jeweils aus zwei miteinander verglichenen Kurvenverläufen 1 und 1' ergebende Differenz im Auftreten des charakteristischen Merkmals 2 bzw. 2' wird der Zeitpunkt tₑᵢₙ, der dem Ansteuerzeitpunkt der Stoppereinrichtung 4,7 gemäß Figur 3 oder der nicht dargestellten Fadenbremseinrichtung entspricht, korrigiert. Wichtig ist dabei, dass zumindest der Differenzwert zwischen Δt₁ und Δt_{1'} einen vorgegebenen Toleranzbereich nicht über- oder unterschreitet.
Wird im Verlaufe der Betriebszeit des Vorspulgerätes 1 z.B. ein Überschreiten des Toleranzbereiches festgestellt, so wird dies durch ein diesbezügliches Signal angezeigt, das mit dem Unterbrechen des Webprozesses einhergehen kann.

Das in Figur 3 schematisch dargestellte Vorspulgerät 3 besitzt eine Trommel 3a, auf der ein von einer nicht dargestellten Fadenspule abgezogener Schussfaden 5 aufgewickelt ist.
Der Schussfaden 5 wird im Webprozess von der Trommel 3a über Kopf durch ein nicht dargestelltes Schussfadeneintragsorgan über eine Fadenführung 8 abgezogen.

In einer Luftdüsenwebmaschine ist das Schussfadeneintragsorgan die Hauptdüse. Das Schussfadeneintragsorgan ist dabei so gesteuert, dass die Stoppereinrichtung, bestehend aus der Spule 7, dem mit einer Feder 4a belasteten Fadenstopper 4 und der wenigstens einen Detektiereinrichtung 6, oder z.B. eine in Abzugsrichtung des Schussfadens, siehe Pfeilrichtung 9, angeordnete Fadenbremseinrichtung den Schussfaden 5 synchron mit der Ansteuerung der Hauptdüse freigibt und am Ende des Schussfadeneintrags auf der Trommel 3a blockiert und gegebenenfalls eine Fadenbremseinrichtung den Schussfaden bremst. Die Stoppereinrichtung und die nicht dargestellte Fadenbremseinrichtung stehen mit den in Figur 2 an sich bekannten Mitteln 10,11,12,13 und 14 in Verbindung, um mittels eines Soll-Istwert-Vergleichs zwischen wenigstens den Größen Δt₁ und Δt_{1'} Aufschluss über die Synchronisation der Schaltzeiten zwischen dem Magnetventil der Hauptdüse und der wenigstens einen Stoppereinrichtung eines mit der Webmaschine zusammenarbeitenden Vorspulgerätes 3 zu erzielen.

## Patentansprüche

1. Verfahren zum Überwachen des Schussfadenfreigabe- und Stoppvorgangs an Vorspulgeräten für Webmaschinen, wonach vorzugsweise eine elektromagnetisch wirkende Stoppereinrichtung durch elektrische Ansteuerung intermittierend eine vorbestimmte, ganzzahlige Anzahl von Schussfadenwindungen zu einem vorbestimmten Zeitpunkt an eine Webmaschine freigibt und die Freigabe intermittierend stoppt, **dadurch gekennzeichnet, dass** während der elektrischen Ansteuerung der Stoppereinrichtung ein auftretendes an sich bekanntes charakteristisches Merkmal (2) im Verlauf des Steuerstromes (I) über die Zeit (t) als signifikante Größe zum Feststellen der Funktionstüchtigkeit des Vorspulgerätes (3) verwendet wird.

2. Verfahren nach Anspruch 1, **dadurch gekennzeichnet, dass** das Ausbleiben des charakteristischen Merkmals (2) oder eine erkannte Zeitverschiebung des charakteristischen Merkmals der Steuerung der Webmaschine signalisiert wird.

3. Verfahren nach Anspruch 1, **dadurch gekennzeichnet, dass** die korrekte Funktion Schussfadenfreigabe durch einen Soll-Istwert-Vergleich zwischen dem zu einem Zeitpunkt Δ t₁ auftretenden charakteristischen Merkmal (2) und dem zu einem von Δ t₁ abweichenden Zeitpunkt Δ t_{1'} auftretenden charakteristischen Merkmal überwacht wird.

4. Verfahren nach Anspruch 1, **dadurch gekennzeichnet, dass** die korrekte Funktion Schussfadenstoppen durch ein vom Stopper (4) ausgelöstes Positionssignal erzeugt wird.

5. Verfahren nach Anspruch 4, **dadurch gekennzeichnet, dass** die Stoppfunktion des Stoppers (4) durch mechanisches Rückstellen des Stoppers erfolgt.

6. Verfahren nach Anspruch 1, **dadurch gekennzeichnet, dass** bei Verwendung eines Umkehrhubmagneten für die Stoppereinrichtung das Überwachen der Hubbewegungen des Stoppers (4) wahlweise mittels des charakteristischen Merkmals (2) beim Freigeben oder des charakteristischen Merkmals beim Stoppen des Schussfadens (5) erfolgt.

7. Verfahren nach Anspruch 1 bis 6, **dadurch gekennzeichnet, dass** ein mehrfaches Abweichen des Zeitpunktes Δ t_{1'} von dem Zeitpunkt Δ t₁ die Stoppereinrichtung als verschlissen interpretiert und eine entsprechende Meldung generiert wird.

8. Webmaschine, insbesondere Luftdüsenwebmaschine mit einem aus wenigstens einer Hauptblasdüse und einer Vielzahl von Hilfsblasdüsen bestehenden Schussfadeneintragssystem, wobei die Hauptblasdüse und die Hilfsblasdüsen mit elektrisch ansteuerbaren Magnetventilen in Verbindung stehen, mit wenigstens einem Vorspulgerät (3) mit vorzugsweise einer elektrisch ansteuerbaren elektromagnetischen Schussfadenstoppereinrichtung, **dadurch gekennzeichnet, daß** zum Überwachen der Funktionstüchtigkeit der Magnetventile ein im Steuerstrom der Magnetventile auftretendes, an sich bekanntes charakteristisches Merkmal (2) zu einem Soll-Istwert-Vergleich verwendet wird und dass neben der Verwendung des charakteristischen Merkmals (2) zum Überwachen der Magnetventile das im Steuerstrom (I) der Schussfadenstoppereinrichtung auftretende charakteristische Merkmal (2) zum Überwachen der Funktionstüchtigkeit der Schussfadenstoppereinrichtung verwendet wird, und dass wenigstens das charakteristische Merkmal (2) zum Überwachen des Hauptblasdüsenventils und das charakteristische Merkmal (2) zum Überwachen der Stoppereinrichtung in einer Webmaschinensteuerung auf vorhandene zeitliche Koinzidenz geprüft werden und ein Fehlersignal für eine Anzeige und/oder das Abschalten der Webmaschine erzeugt wird, wenn wenigstens ein charakteristisches Merkmal (2) außerhalb eines zeitlichen Koinzidenz-Fensters liegt.

9. Webmaschine nach Anspruch-8, **dadurch gekennzeichnet, dass** der Zeitpunkt-der Koinzidenz oder das zeitliche Koinzidenzfenster einem Drehwinkel oder Drehwinkelbereich der Hauptwelle der Webmaschine entspricht.

## Claims

1. Method for monitoring the weft thread releasing and stopping operation on prewinders for looms, according to which preferably an electromagnetically acting stopping device, as a consequence of electrical control, intermittently releases a predetermined, integral number of weft thread windings at a predetermined point in time to a loom and intermittently stops the release, **characterised in that** during the electrical control of the stopping device an occurring characteristic feature (2) known *per se* is used in the course of the control current (I) over the time (t) as a significant variable for establishing the proper service condition of the prewinder (3).

2. Method according to claim 1, **characterised in that** the absence of the characteristic feature (2) or a recognised time lag of the characteristic feature signals the control of the loom.

3. Method according to claim 1, **characterised in that** the correct function weft thread release is monitored by a comparison of set-point and actual values between the characteristic feature (2) occurring at a time Δ t₁ and the characteristic feature appearing at a time Δ t_{1'} differing from Δ t₁.

4. Method according to claim 1, **characterised in that** the correct function weft thread stopping is generated by a position signal released by the stopping device (4).

5. Method according to claim 4, **characterised in that** the stop function of the stopping device (4) is effected by mechanical resetting of the stopping device.

6. Method according to claim 1, **characterised in that** when using a reversible lifting magnet for the stopping device, monitoring of the lifting movements of the stopping device (4) is effected either by means of the characteristic feature (2) on release or by means of the characteristic feature on stopping of the weft thread (5).

7. Method according to claims 1 to 6, **characterised in that** repeated deviation of the time Δ t_{1'} from the time Δ t₁ interprets the stopping device as worn, and a corresponding report is produced.

8. Loom, especially an air jet loom having a weft thread insertion system consisting of at least one main air jet and a plurality of auxiliary air jets, the main air jet and the auxiliary air jets being in connection with electrically controllable solenoid valves, having at least one prewinder (3) having preferably an electrically controllable electromagnetic weft thread stopping device, **characterised in that**, for monitoring the proper service condition of the solenoid valves, a characteristic feature (2) known *per se* occurring in the control current of the solenoid valves is used for a comparison of set point values and actual values and **in that**, in addition to using the characteristic feature (2) for monitoring the solenoid valves, the characteristic feature (2) occurring in the control current (I) of the weft thread stopping device is used to monitor the proper service condition of the weft thread stopping device, and **in that** at least the characteristic feature (2) for monitoring the main air jet valve and the characteristic feature (2) for monitoring the stopping device are checked in a loom control for time coincidence and an error signal is generated for an alert and/or for switching off the loom whenever at least one characteristic feature (2) lies outside a time coincidence window.

9. Loom according to claim 8, **characterised in that** the time of coincidence or the time coincidence window corresponds to an angle of rotation or range of angular rotation of the main shaft of the loom.

## Revendications

1. Procédé de contrôle du processus de lancement et d'arrêt du fil de trame sur des bobinoirs préliminaires pour machines à tisser, selon lequel de préférence un dispositif d'arrêt à action électromagnétique commande par intermittence, au moyen d'une commande électrique, le lancement d'un nombre entier prédéfini de tours de fil de trame à un instant prédéfini dans une machine à tisser et arrête par intermittence le lancement du fil de trame, **caractérisé en ce que**, pendant la commande électrique du dispositif d'arrêt, un indice caractéristique (2) connu en soi apparaissant dans la courbe du courant de commande (I) pendant le temps (t) est utilisé comme une grandeur significative du bon fonctionnement du bobinoir préliminaire (3).

2. Procédé selon la revendication 1, **caractérisé en ce que** l'absence de l'indice caractéristique (2) ou un décalage dans le temps constaté pour l'indice caractéristique est signalé à la commande de la machine à tisser.

3. Procédé selon la revendication 1, **caractérisé en ce que** la fonction correcte du lancement du fil de trame est contrôlée au moyen d'une comparaison entre les valeurs de consigne et les valeurs réelles, entre l'indice caractéristique (2) apparaissant à un instant Δt₁ et l'indice caractéristique apparaissant à un instant Δt_{1'} différent de l'instant Δt₁.

4. Procédé selon la revendication 1, **caractérisé en ce que** la fonction correcte de l'arrêt du fil de trame est générée par un signal de position déclenché par un stoppeur (4).

5. Procédé selon la revendication 4, **caractérisé en ce que** la fonction d'arrêt du stoppeur (4) est assurée par le retour mécanique du stoppeur.

6. Procédé selon la revendication 1, **caractérisé en ce que**, en cas d'utilisation d'aimants d'inversion de levage pour le dispositif d'arrêt, le contrôle des mouvements de levage du stoppeur (4) est assuré au choix, soit au moyen de l'indice caractéristique (2) pendant le lancement du fil de trame (5), soit au moyen de l'indice caractéristique pendant l'arrêt du fil de trame (5).

7. Procédé selon l'une quelconque des revendications 1 à 6, **caractérisé en ce qu'**une divergence répétée entre l'instant Δt₁, et l'instant Δt_{1'} est interprétée comme une usure du dispositif d'arrêt et génère un message correspondant.

8. Machine à tisser, en particulier machine à tisser à jet d'air comprenant un système d'insertion du fil de trame formé par au moins une buse principale et une pluralité de buses secondaires, la buse principale et les buses secondaires étant en liaison avec des vannes magnétiques à commande électrique, comprenant au moins un bobinoir préliminaire (3) muni de préférence d'un dispositif d'arrêt du fil de trame électromagnétique à commande électrique, **caractérisée en ce que** pour le contrôle du bon fonctionnement des vannes magnétiques, un indice caractéristique (2) connu en soi, apparaissant dans le courant de commande des vannes magnétiques est utilisé pour une comparaison entre les valeurs de consigne et les valeurs réelles, et **en ce que**, outre l'utilisation de l'indice caractéristique (2) destiné à contrôler les vannes magnétiques, l'indice caractéristique (2) apparaissant dans le courant de commande (I) du dispositif d'arrêt du fil de trame est utilisé pour contrôler le bon fonctionnement du dispositif d'arrêt du fil de trame, et **en ce qu'**au moins l'indice caractéristique (2) destiné à contrôler la vanne de la buse principale et l'indice caractéristique (2) destiné à contrôler le dispositif d'arrêt sont contrôlés dans une commande de machine à tisser en vue de constater la coïncidence temporaire existante et un signal d'erreur est généré pour un affichage et/ou la déconnexion de la machine à tisser lorsqu'au moins un indice caractéristique (2) se situe en dehors d'une fenêtre de coïncidence temporaire.

9. Machine à tisser selon la revendication 8, **caractérisée en ce que** le moment de la coïncidence ou la fenêtre de la coïncidence temporaire correspond à un angle de rotation ou à une zone d'angle de rotation de l'arbre principal de la machine à tisser.
